# EUROPÄISCHE PATENTSCHRIFT

(11) **EP 0 945 572 B1**
(45) Veröffentlichungstag und Bekanntmachung des Hinweises auf die Patenterteilung: **21.12.2005**
(21) Anmeldenummer: 99105794.4
(22) Anmeldetag: 22.03.1999
(51) Int. Cl.: E05B 63/20, E05C 9/18, E05C 9/02

(54) **Türschlossanordnung, vorzugweise Treibstangenschlossanordnung**
Door lock arrangement, preferably espagnolette lock
Ensemble de serrure de porte, de préférence crémone-serrure

(30) Priorität: 25.03.1998 DE 19813166
(43) Veröffentlichungstag der Anmeldung: 29.09.1999
(73) Patentinhaber: Aug. Winkhaus GmbH & Co. KG, D-48291 Telgte (DE)
(72) Erfinder: Münker, Ralf, 97638 Mellrichstadt (DE); Dinkelborg, Alfred, 48351 Everswinkel (DE); Stegmann, Claus-Peter, 97638 Mellrichstadt (DE); Dürr, Elmar, 97255 Sächsenheim (DE)
(74) Vertreter: Prechtel, Jörg

(56) Entgegenhaltungen:
- EP-A- 0 634 552
- WO-A-90/04694
- DE-A- 3 822 343
- DE-A- 3 836 693
- DE-A- 4 401 971
- FR-A- 2 686 366
- FR-A- 2 732 062
- GB-A- 570 685
- GB-A- 2 298 449
- US-A- 2 279 591
- US-A- 5 058 938

## Beschreibung

Die Erfindung betrifft eine Türschloßanordnung, vorzugsweise Treibstangenschloßanordnung, nach dem Anspruch 1.

Aus der DE 38 22 343 A1 ist eine Schlossanordung bekannt, bei der gegensinnig verschwenkbare Verriegelungshebel (22, 24) in einem Zusatzschloss gelagert sind und jeweils über Schieber, die durch Verdrehen eines Handgriffs parallel, aber gegensinnig verschiebbar sind, von einer Freigabestellung (B) in eine Verriegelungsstellung (C) mit Eingriff in eine Verriegelungsöffnung (100, 102) bewegt werden. Das Zusatzschloss weist ein eigenes Gehäuse (2) auf, welches an einem Fenster bzw. an einer Terrassentür anschraubbar ist. Zur Betätigung der Verriegelungshebel (22, 24) wird das Zusatzschloss mit dem an einem vorhandenen Fensterbeschlag bereits enthaltenen Handgriff (82) über einen gemeinsamen Antriebsbolzen (36) verbunden.

Der Einsatz mehrerer Schwenkriegel bei einem Treibstangenschlöß ist auch aus dem Prospekt Carl F. Petersen, Ltd., "Fuhr Multisafe Technology for high-security standards" bekannt. Dabei ist für jeden der beiden Schwenkriegel jeweils ein gesondertes türrahmenseitiges Schließblech vorgesehen. Auch sind beide Schwenkriegel jeweils in einem gesonderten Zusatzschloß schwenkbar gelagert. Das Verriegeln und Entriegeln der Schwenkriegel kann vom Türgriff aus erfolgen oder, wie üblich, vom Zylinderschloß aus. Die beiden Schließbleche müssen bei der Montage am Türrahmen exakt montiert werden, nämlich in einem dem Abstand der Schwenkriegel am Türflügel genau entsprechenden Abstand, damit ansonsten ggf. nur einer der beiden Riegel greift.

Aus der EP 0 634 552 B1 ist an sich ein treibstangenbetätigter Schwenkriegel bekannt, der mit einer Anzugsabschrägung versehen ist. Bei entsprechender Betätigung des Zylinderschlosses sorgt der in die zugehörige Verriegelungsöffnung des Türrahmens schwenkende Schwenkriegel für einen zunehmenden Anzug von Türflügel und Türrahmen. Man erreicht so ohne weiteres die erforderliche Abdichtung, insbesondere Winddichtigkeit, der Tür, die zur Einhaltung von Wärmeschutzvorschriften erforderlich ist.

Der Erfindung liegt die Aufgabe zugrunde, eine Türschloßanordnung der eingangs genannten Art bereitzustellen, welche einerseits hohen Einbruchschutz bietet, wenn der Türflügel lediglich zugezogen oder zugedrückt wird, und zum anderen gute Abdichtung der Tür ermöglicht.

Diese Aufgabe wird durch die Merkmale des Anspruchs 1 gelöst.

Erfindungsgemäß wird also bei schließender Tür stets der wenigstens eine erste Schwenkriegel des in einem Zusatzschloss gelagerten Schwenkriegelpaares selbsttätig verriegelt. Wenn zusätzlich das Schloß, vorzugsweise Zylinderschloß, betätigt wird, wird über den wenigstens einen zweiten Schwenkriegel aufgrund der einen am zweiten Schwenkriegel und/oder der zweiten Verriegelungsöffnung angebrachten Anzugsabschrägung auch der Türflügel an den Türrahmen gezogen zur Herstellung der Türdichtigkeit, wobei der wenigstens eine zweite Schwenkriegel die Einbruchsicherheit erhöht.

Der zweite Riegel ist als Schwenkriegel ausgebildet, da hierdurch die wirksame Länge der Anzugsabschrägung im Vergleich zu einem linear beweglichen Schwenkriegel mit begrenzter Eindringtiefe in das Schließblech vergrößert werden kann.

Man könnte daran denken, lediglich den ersten Schwenkriegel einzusetzen, und zwar mit Selbstanzugsfunktion. Dies hätte jedoch mehrere Nachteile. Um ausreichenden Selbstanzug zu erreichen, müßte eine entsprechend starke Vorspannfeder eingesetzt werden. Umgekehrt wäre dann für das Zurückziehen des ersten Schwenkriegels, insbesondere vom Zylinderschloß aus, eine entsprechend hohe Betätigungskraft erforderlich, was die Bedienungwesentlich erschweren würde. Auch würde dann bei unsachgemäßer Bedienung, d.h. bei Auslösen der Verriegelung durch den ersten Schwenkriegel von Hand (z.B. durch Eindrücken des Betätigungsstiftes), ein nicht unbeträchtliches Verletzungsrisiko existieren, da der unter starker Federvorspannung stehende Schwenkriegel mit entsprechender Wucht austreten würde. Zudem würde beim Ausrücken der Schwenkriegel beim Schließen der Tür viel Lärm entstehen. Andererseits ist der erste Schwenkriegel für die Sicherheit von großer Bedeutung, da dieser automatisch einrückt, wenn die Tür zugeschlagen wird, d.h. unabhängig davon, ob die Tür ordnungsgemäß über das Zylinderschloß verriegelt wird. Erfindungsgemäß wird daher die Selbstanzugsfunktion von den zweiten Schwenkriegeln übernommen.

Um Herstellung und Montage zu vereinfachen, wird vorgeschlagen, daß beide Verriegelungsöffnungen für das Paar Schwenkriegel an einem gemeinsamen türrahmenseitigen Schließteil, vorzugsweise Schließbiech, ausgebildet sind. Es ist also lediglich ein einziges Schließblech für die beiden Riegel herzustellen, bereitzustellen und zu montieren. Die Gefahr der Dejustierung ist stark reduziert.

In Weiterbildung der Erfindung wird vorgeschlagen, daß die Schwenkriegel des Paares als Riegelhaken zum Hintergreifen des Schließteils ausgebildet sind, wobei deren freie Enden in ihren Verriegelungsstellungen voneinander wegweisen oder aufeinander zulaufen. Man erhält auf diese Weise eine gemeinsame Verkrallung des Riegelhakenpaares am gemeinsamen Schließteil, was die Einbruchsicherheit stark erhöht, insbesondere deshalb, weil ein Abziehen der Riegelhaken weg vom Schließteil nur unter starker Verformung der Riegelhaken und/oder des Schließteils möglich ist. Riegelhaken und Schließteil können jedoch ohne weiteres auch besonders massiv und damit auszugshindernd ausgebildet sein.

Zusätzlich wird vorgeschlagen, daß die beiden Schwenkriegel des Paares in einem gemeinsamen Riegelgehäuse gelagert sind. Auch diese Maßnahme reduziert den Herstellungs- und Montageaufwand unter gleichzeitiger Erhöhung der Einbruchsicherheit, da eine unbefugte Entfernung der beiden Riegelhaken voneinander zur Lösung der gegenseitigen Verkrallung am Schließteil bei Lagerung der beiden Schwenkriegel im gemeinsamen Riegelgehäuse wesentlich erschwert ist gegenüber der Lagerung in jeweils einem gesonderten Riegelgehäuse.

Ferner wird vorgeschlagen, daß der wenigstens eine erste und der wenigstens eine zweite Schwenkriegel bzw. die beiden Schwenkriegel des Paares mittels Treibstange, Bowdenzug oder dgl. mechanisch betätigbar und/oder elektromechanisch betätigbar sind. Als Beispiel für die Treibstangenbetätigung von Riegeln sei auf die DE 38 36 693 C2 hingewiesen, die jedoch kein Schwenkriegelpaar offenbart. Die Funktion der Treibstangen können auch ohne weiteres Bowdenzüge oder dgl. übernehmen. Auch eine elektromechanische Betätigung über entsprechende Stellmotoren ist denkbar.

Der wenigstens eine erste Schwenkriegel kann in seiner Verriegelungsstellung federvorgespannt sein. Auch kann eine lösbare Feststelleinrichtung für den wenigstens einen ersten Schwenkriegel in seiner Verriegelungsstellung vorgesehen sein.

Die Erfindung wird im folgenden an bevorzugten Ausführungsbeispielen anhand der Zeichnung erläutert.

Es zeigt:
- Fig. 1: eine stark vereinfachte Schemaansicht einer erfindungsgemäßen Türschloßanordnung;
- Fig. 1A und 1B: je einen Schwenkriegel eines in Fig. 1 eingesetzten Schwenkriegelpaars;
- Fig. 2: einen vereinfachten Vertikalschnitt durch Türrahmen und Türflügel jeweils versehen mit entsprechenden Teilen der Türschloßanordnung gemäß Figur 1, und zwar geschnitten im Bereich eines Betätigungsstiftes eines Zentralschlosses (Schnittlinie II-II in Fig. 1) unmittelbar vor dem Schließen der Tür;
- Fig. 3: einen Schnitt entsprechend Fig. 2, jedoch bei geschlossener Tür;
- Fig. 4: einen Schnitt ähnlich Fig. 3, jedoch mit abgewandeltem Schließblech und abgewandeltem Betätigungsstift;
- Fig. 5: einen wiederum vereinfachten Vertikalschnitt durch ein Zentralschloß der erfindungsgemäßen Türschloßanordnung parallel zur Flügelebene (Schnittlinie V-V in Fig. 6), wobei der Zustand vor dem Schließen der Tür mit ausgerücktem Betätigungsstift und Treibstange in ihrer obersten Stellung dargestellt ist;
- Fig. 6: eine Vorderansicht der Anordnung gemäß Fig. 5 mit Schnitt durch den Betätigungsstift und die Falle (Schnittlinie VI-VI in Fig. 5);
- Fig. 7: die Anordnung gemäß Fig. 5, wobei der Zustand während des Schließens der Tür ist unmittelbar vor dem Freigeben der Treibstange zur Bewegung nach unten dargestellt ist;
- Fig. 8: die Anordnung gemäß Figuren 5 und 7, wobei der Zustand bei geschlossener Tür mit Treibstange in ihrer untersten Stellung dargestellt ist;

Die in Figur 1 schematisch dargestellte Türschloßanordnung 10 besteht türflügelseitig aus einem Zentralschloß 12 und einem oberen sowie einem unteren Zusatzschloß 14 bzw. 16, wobei im dargestellten Ausführungsbeispiel das Zentralschloß 12 mit den beiden Zusatzschlössern 14, 16 jeweils über einen Stulpschienen-Treibstangen-Abschnitt 18 verbunden ist. Wie in Figur 1 durch Strich-Punkt-Linien angedeutet ist, kommt jedoch auch eine andere Art der Verkopplung in Frage, beispielsweise über Bowdenzüge oder über elektrische Leitungen, die mit Stellmotoren in den Gehäusen 20 der beiden Zusatzschlösser 14, 16 verbunden sind. Diese Stellmotoren treiben die in den Zusatzschlössern schwenkbar gelagerten Schwenkriegel 22, 24 an.

Der eine der beiden Riegel, zum Beispiel der obere Schwenkriegel 22, läßt sich selbsttätig beim Zudrücken bzw. Zuziehen der Tür ausrücken und zwar wird er durch einen gesonderten Betätigungsstift 34 ausgelöst und der andere Schwenkriegel 24 wird vom Zylinderschloß aus betätigt.

Die vom Zylinderschloß aus zu betätigenden Schwenkriegel werden bevorzugt mit einer Anzugsabschrägung 30 versehen, wie diese am unteren Schwenkriegel 24 gemäß Figur 1B angedeutet ist. Beim Herausschwenken des Schwenkriegels zum Eingriff in die zugeordnete Schwenkriegelöffnung eines Schließteils, insbesondere Schließblechs 32, wird dementsprechend der Türflügel zunehmend an den Türrahmen angezogen (in Richtung senkrecht zur Flügelebene).

Sind beide Riegel 22, 24 ausgerückt, so ergibt sich eine "Verkrallung" am Schließblech 32, die einem Einbruchsversuch erhöhten Widerstand entgegensetzt.

Die erwähnte Anzugsabschrägung 30 stellt eine ausreichende Türabdichtung sicher. Die Anzugsabschrägung kann alternativ auch im Innern des Schließblechs 32 vorgesehen sein, so daß dann gleich ausgebildete Riegel 22, 24 eingesetzt werden können. Es ist auch denkbar, sowohl Riegel als auch Schließblech mit Anzugsabschrägung auszubilden.

Zur Figur 1 sei ergänzt, daß das Zentralschloß 12 üblichen Aufbau hat, bis auf den Einbau des Betätigungsstiftes 34. Man erkennt eine übliche Falle 36, die von der Nuß 28 aus betätigbar ist und ggf. auch vom in die Öffnung 26 einzusteckenden Zylinderschloß (Vierteldrehung). Auch ist ein üblicher linear ausfahrbarer Sperriegel 38 angedeutet, der ausschließlich vom Zylinderschloß aus aus- und einfahrbar ist. Ein dem Zentralschloß 12 zugeordnetes Schließblech 40 weist entsprechende Aufnahmeöffnungen 42 für Sperriegel 38 und Falle 36 auf. Die beiden den Zusatzschlössern 14 und 16 zugeordneten. Schließbleche 32 sind dementsprechend mit einer für beide Schwenkriegel 22, 24 gemeinsamen Verriegelungsöffnung 46 ausgebildet.

In den Figuren 2 bis 4 wird die Art der automatischen Betätigung des Betätigungsstiftes 34 beim Schließen der Tür schematisch erläutert. Man erkennt das an einem Türrahmen 48, zum Beispiel über Befestigungsschrauben 50, angebrachte Schließblech 40, welches im Bereich der dem Flügel zugewandten äußeren Kante 52 mit einem Einlauf-Schrägflächenabschnitt 54 in Höhe des Betätigungsstiftes 34 versehen ist. Es schließt sich ein zur Rahmenebene senkrechter, vertikal verlaufender Abschnitt 56 an, der dann in eine Stiftaufnahmeöffnung 58 übergeht. Die Abschnitte 54, 56 und die Aufnahmeöffnung 58 bilden eine Steuerfläche für den Betätigungsstift 34.

Der Betätigungsstift 34 ist in einem Gehäuse 60 des Zentralsschlosses 12 linear verschiebbar gelagert, wobei das Gehäuse 60 in eine entsprechende Ausnehmung eines Türflügels 62 eingesetzt ist. Der innere Aufbau des dargestellten oberen Abschnitts des Zentralschlosses 12 ist grob schematisch angedeutet. Man erkennt eine Vorspannfeder 64, die den Betätigungsstift 34 in die dargestellte erste Stellung (vollständig ausgefahrene Stellung) vorspannt. Man erkennt ferner eine als Block symbolisierte PositionsFeststelleinrichtung 66. Diese stellt fest, ob sich der Betätigungsstift 34 in seiner zweiten (eingerückten) Stellung befindet (in Figur 2 strich-punktiert angedeutet). Ist dies der Fall, so veranlaßt die Feststelleinrichtung 66, daß die zugeordneten Schwenkriegel (22 gemäß Ausführungsbeispiel Fig. 1 bis 1B) ausrücken. Dies kann beispielsweise durch elektromechanische Betätigung geschehen. Eine rein mechanische Lösung ist in den Figuren 5 bis 8 angedeutet und wird nachfolgend noch erläutert.

Der Betätigungsstift 34 ist auf seiner vom Türrahmen 48 abgewandten Seite mit einer abgeschrägten Stirnfläche 68 versehen, deren Neigung entgegengesetzt ist zur Neigung des Einlauf-Schrägflächenabschnitts 54 des Schließblechs 40. Sie ist damit auch entgegengesetzt geneigt zur üblichen Fallenschrägfläche 70 der Falle. Diese Abschrägung dient allein dazu, den Betätigungsstift 34 beim Öffnen des Türflügels 62 aus der Stiftaufnahmeöffnung 58 herauszudrücken, damit er anschließend an den Abschnitten 56 und 54 entlanggleiten kann, um schließlich wieder seine erste Stellung einzunehmen.

Figur 3 zeigt die eben erwähnte Position des Betätigungsstiftes 34 eingerückt in die Stiftaufnahmeöffnung 58.

Figur 4 zeigt eine Abwandlung 40' des Schließblechs, wobei auf den Einlauf-Schrägflächenabschnitt 54 der Steuerfläche ein hierzu entgegengesetzt geneigter innerer Schrägflächenabschnitt 72 folgt. Der Betätigungsstift 34' kann daher, wie dargestellt, ohne Abschrägung am freien Stiftende ausgebildet sein, also beispielsweise in Form eines geraden Kreiszylinders.

Beiden Ausführungsformen ist gemeinsam, daß der Betätigungsstift 34 bzw. 34' ohne die bei Fallen übliche entsprechend geneigte Abschrägung (Abschrägung 70 der Falle 36) ausgebildet ist, so daß ein unbeabsichtigtes Einschieben des Betätigungsstiftes aufgrund Kollision mit einem beliebigen Gegenstand G (s. Figur 2) mit hauptsächlicher Bewegungskomponente senkrecht zur Bewegungsrichtung des Betätigungsstiftes 34 bzw. 34' im wesentlichen ausgeschlossen ist.

Die Positionsfeststelleinrichtung 66 gemäß Figuren 2 bis 4 kann, insbesondere bei elektromechanischer Betätigung der Riegel, von einem beispielsweise induktiv arbeitenden Stellungssensor gebildet sein mit angeschlossener Steuerelektronik zur Ansteuerung der Stellmotoren der Riegel.

Eine reine mechanische Lösung ist vereinfacht in den Figuren 5 bis 8 dargestellt. Bauteile, die ihrer prinzipiellen Funktionen nach solchen in den Figuren 1 bis 4 entsprechen, sind mit denselben Bezugsziffern, jedoch vermehrt um die Zahl 100 versehen. Man erkennt den somit mit 134 bezeichneten zylindrischen Betätigungsstift, der über querverlaufende Lagerstifte 174 im Zentralschloßgehäuse 112 linear beweglich gelagert ist (in horizontaler Richtung parallel zur Flügelebene). Die Vorspannfeder 164 spannt diesen in Auswärtsrichtung in die Figur 1 dargestellte erste Stellung vor, in der ein mit dem inneren Ende des Betätigungsstiftes 134 starr verbundenes Kopfstück 176 an einen gehäusefesten Anschlag 178 anschlägt.

Das äußere Ende des Betätigungsstiftes 134 ist mit der bereits beschriebenen geneigten Stirnfläche 168 versehen mit Neigung entgegengesetzt zur Fallenschrägfläche 170 der in den Figuren 5 und 6 angedeuteten Falle 136.

Mit den nicht dargestellten Schwenkriegeln (entsprechend den Schwenkriegeln 22 ohne Anzugsschrägfläche) ist eine Treibstange 180 bewegungsmäßig verkoppelt, die das Gehäuse 160 in vertikaler Richtung durchsetzt. Innerhalb des Gehäuses 160 ist mit der Treibstange 180 ein Sperrteil 182 starr verbunden, welches mit einem im Gehäuse 160 horizontal verschiebbaren Sperrschieber 184 zusammenwirkt. Der Sperrschieber 184 ist zwischen einer in Figur 5 dargestellten Sperrstellung und einer in Figur 7 dargestellten Freigabestellung hin und her bewegbar, und zwar mittels eines Doppelarmhebels 186. Dieser ist über einen Lagerstift 188 im Gehäuse 160 drehbar gelagert. Ein Mitnahmestift 190 an seinem in den Figuren unteren Ende greift in ein Langloch 192 des Sperrschieber 184 ein, so daß der Sperrschieber 184 bei Verschwenken des Doppelarmhebels 186 entgegen dem Uhrzeigersinn aus seiner Sperrstellung gemäß Figur 5 in seine Freigabestellung gemäß Figur 7 bewegt wird.

Figur 5 zeigt eine Ausgangsstellung, die die Türschloßanordnung einnimmt, wenn die Tür ordnungsgemäß geöffnet worden ist. Die Treibstange 180 befindet sich dann in ihrer obersten Stellung, in der die mit ihr verkoppelten Schwenkriegel in das jeweilige Zusatzschloßgehäuse eingerückt sind. In dieser Stellung befindet sich das treibstangenfeste Sperrteil 182 in einer Position oberhalb des Sperrschiebers 184, wobei sich dieser in seiner Sperrstellung befindet und dabei mit einer Sperrnase 194 in eine Stufenausnehmung 196 im Bereich des unteren treibstangenfernen Ecks des Sperrteils 182 eingreift. Auf diese Weise wird eine Abwärtsbewegung der Treibstange 180 blockiert, die die Treibstange 180 ansonsten aufgrund entsprechender Federvorspannung durchführen würde.

Wird nun die Tür geschlossen, so wird der Betätigungsstift 134, wie vorstehend schon anhand der Figuren 2 bis 4 näher erläutert wurde, vom Schließblech in das Gehäuse 160 eingeschoben, bis er momentan seine in Figur 7 wiederum strich-punktiert angedeutete zweite Stellung (innerste Stellung) einnimmt, um dann wieder zum Eingriff in die Stiftaufnahmeöffnung des Schließblechs auszufahren.

Bei dieser Hin-und-her-Bewegüng wirkt ein im Kopfstück 176 quer zur Stiftbewegungsrichtung linear beweglich gelagerter Stift 198 mit dem oberen Ende des Doppelarmhebels 186 zusammen. Der Stift 198 ist über eine Vorspannfeder 200 in die in den Figuren dargestellte Ausfahrposition vorgespannt. Sein äußeres Ende ist in der in den Figuren dargestellten Weise abgeschrägt (Schrägfläche 202), so daß er bei Bewegung aus der in Figur 5 dargestellten Ausgangspositions nach rechts vom oberen Ende des Doppelarmhebels 186 momentan nach oben geschoben wird, da der Doppelarmhebel 186 an einem gehäusefesten Anschlagstift 204 anschlägt. Dieser Stift 204 verhindert also eine Schwenkbewegung des Doppelarmhebels 186 im Uhrzeigersinn der Figur 5.

Nach Vorbeigang des Stiftes 198 am Doppelarmhebel 186 in dieser ersten Phase der Bewegung des Betätigungsstiftes 134 rückt der Stift 198 wieder aus, so daß er nach der anschließenden Bewegungsumkehr gemäß Figur 7 dann den Doppelarmhebel 186 mitnimmt und diesen entgegen dem Uhrzeigersinn verschwenkt. Dies führt zu einer Bewegung des Sperrschiebers 184 nach rechts mit der Folge, daß die Sperrnase 194 des Sperrschiebers 184 das Sperrteil 182 zur Bewegung nach unten freigibt. In der Folge werden auch die mit der Treibstange 180 bewegungsverkoppelten Schwenkriegel zum Eingriff in das jeweilige Schließblech aus ihrem jeweiligen Zusatzschloßgehäuse herausgeschwenkt. Diese Schwenkbewegung erfolgt jedoch erst dann, wenn der Betätigungsstift 134 in die zugeordnete Stiftaufnahmeöffnung (58 in Figur 3) einrückt, d.h. bei praktisch geschlossener Tür.

In ihrer untersten Stellung gemäß Figur 8 wird die Treibstange 180 mittels einer in den Figuren 5 bis 7 unten angedeuteten lösbaren Feststelleinrichtung 206 gehalten. Damit können auch die mit der Treibstange 180 bewegungsverkoppelten Schwenkriegel nicht unbefugt wieder zurückgeschwenkt werden.

Die Feststelleinrichtung 206 umfaßt einen Sperrstift 208, der mittels Vorspannfeder 210 in den Figuren 5 bis 8 nach links federvorgespannt ist. Solange sich die Treibstange 180 nicht in ihrer untersten Stellung gemäß Figur 8 befindet, liegt der Sperrstift 208 mit seinem linken Ende flächig an der Innenseite der durchgehend ausgebildeten Treibstange 180 an. In der untersten Treibstangenstellung dagegen kann der Sperrstift 208 in eine zugeordnete Sperrstiftausnehmung 212 der Treibstange 180 einrücken. Ist dies geschehen, so ist die Treibstange 180 auf diese Weise blockiert.

Soll die Tür geöffnet werden, so wird die Feststelleinrichtung 206 gelöst. Dies kann beispielsweise dadurch geschehen, daß ein mit der Nuß des Zentralschlosses verbundener Schwenkhebel 214 eine Betätigungsstange 216 nach oben schiebt, die wiederum einen Schwenkhebel 218 im Uhrzeigersinn verschwenkt. Eine Nase 220 des Schwenkhebels 218, die in eine zugeordnete Ausnehmung 222 des Sperrstifts 208, nimmt diesen in Figur 8 nach rechts mit. Somit rückt der Sperrstift aus der Ausnehmung 212.

Gleichzeitig wird über eine nicht dargestellte Mechanik die Treibstange 180 nach oben bewegt, bis sie ihre oberste Position gemäß Figur 5 erreicht. Bei dieser Aufwärtsbewegung wird momentan der Sperrschieber 184 aus seiner in Figur 5 dargestellten Ausgangsstellung nach rechts (entgegen der Kraft einer Vorspannfeder 224) bewegt, wobei zwei entsprechend geneigte Schrägflächen 226 und 228 am freien Ende des Sperrteils 182 sowie an der Sperrnase 194 keilartig zusammenwirken. Unter Umständen reicht auch eine einzige derartige Schrägfläche an einem der beiden Teile aus, um diese Wirkung zu erzielen. Nach Vorbeigang des Sperrteils 182 an der Sperrnase 194 rückt der Sperrschieber 184, wie erwähnt, wieder zurück in seine Ausgangsposition, in der die Sperrnase 194 sperrend in die Stufenausnehmung 196 des Sperrteils 182 eingreift und das Sperrteil gegen eine Abwärtsbewegung sichert.

Bei dieser Aufwärtsbewegung ist es nicht erforderlich, daß die Feststelleinrichtung 206 ständig in ihrer Freigabestellung gehalten wird, da der Sperrstift 208 an der Innenseite der Treibstange 180 zum Anliegen kommt.

Wie anhand der Figuren 1, 1A und 1B erläutert worden ist, werden die Schwenkriegel vorteilhafterweise jeweils paarweise in zugehörige Zusatzschloßgehäuse eingesetzt und wirken mit einem beiden Schwenkriegeln gemeinsamen Schließblech zusammen. Dabei ist der eine Schwenkriegel des Schwenkriegelpaares als erster Schwenkriegel ausgebildet, der selbsttätig, vom Betätigungsstift 34 beim Schließen der Tür ausgelöst, in das Schließblech 32 einrückt. Der andere Schwenkriegel 24 dagegen wird bei entsprechender Betätigung des Zylinderschlosses ausgerückt, wobei eine Anzugsabschrägung 30 dafür sorgt, daß der Türflügel an den Türrahmen bzw. an die Türrahmendichtungen gedrückt wird.

Insgesamt erhält man eine Türschloßanordnung, die bei einfachem Aufbau und einfacher Montage eine hohe Sicherheit gewährleistet. Wird die Tür zugedrückt oder zugezogen, so rückt automatisch wenigstens ein Riegel in das zugehörige Schließblech ein. Ein unbefugtes Öffnen der nach dem Schließen der Tür nicht noch gesondert durch Betätigen des Zylinderschlosses verriegelten Tür ist zumindest stark behindert. Wird die Tür zusätzlich durch Betätigen des Zylinderschlosses verriegelt, so ergibt sich aufgrund des Selbstanzuges eine zuverlässige Abdichtung.

## Patentansprüche

1. Türschloßanordnung (10), vorzugsweise Treibstangenschloßanordnung, mit wenigstens einem am Türflügel (62) anordenbaren ersten Schwenkriegel (22), der zwischen einer Freigabestellung und einer Verriegelungsstellung mit Eingriff in eine erste Verriegelungsöffnung (46) eines Schließteils (32) der Türschlossanordnung (10) bewegbar ist und mit wenigstens einem am Türflügel (62) anordenbaren zweiten Schwenkriegel (24), wobei der wenigstens eine erste Schwenkriegel (22) und der wenigstens eine zweite Schwenkriegel (24) als Schwenkriegelpaar in einem Zusatzschloß (14, 16) gelagert sind und von einem an einem Hauptschloß der Türschlossanordnung gelagerten Türgriff oder dgl. und/oder einem im Hauptschloß (12, 112) angeordneten Schloß, vorzugsweise Zylinderschloß, aus von der Verriegelungsstellung in die Freigabestellung betätigbar sind, wobei
sich der erste Schwenkriegel (22) bei Zuziehen oder Zudrücken des Türflügels (62) selbsttätig aus der Freigabestellung in die Verriegelungsstellung bewegt und der zweite Schwenkriegel (24) sich bei Betätigung eines am Türflügel (62) angeordneten Türgriffs oder dgl. und/oder eines Schlosses, vorzugsweise Zylinderschlosses, aus einer Freigabestellung in eine Verriegelungsstellung bewegt zum Eingriff in eine zweite Verriegelungsöffnung (46) des Schließteils (32) der Türschlossanordnung (10), und wobei der zweite Schwenkriegel (24) und/oder die zweite Verriegelungsöffnung (46) mit einer Anzugsabschrägung (30) versehen ist zum gegenseitigen Anzug von Türflügel (62) und Türrahmen (48) beim Übergang des zweiten Schwenkriegels (24) in seine Verriegelungsstellung.

2. Türschloßanordnung (10), nach Anspruch 1 **dadurch gekennzeichnet, daß** beide Verriegelungsöffnungen (46) für das Paar Schwenkriegel (22, 24) an einem gemeinsamen türrahmenseitigen Schließteil, vorzugsweise Schließblech (32), ausgebildet sind und ggf. ineinander übergehen.

3. Türschloßanordnung (10) nach Anspruch 2, **dadurch gekennzeichnet, daß** die Schwenkriegel (22, 24) des Paares als Riegelhaken zum Hintergreifen des Schließteils (32) ausgebildet sind, wobei deren freie Enden in ihren Verriegelungsstellungen voneinander wegweisen oder aufeinander zulaufen.

4. Türschloßanordnung (10) nach einem der vorhergehenden Ansprüche, **dadurch gekennzeichnet, daß** die beiden Schwenkriegel (22, 24) des Paares in einem gemeinsamen Riegelgehäuse (20) gelagert sind.

5. Türschloßanordnung (10) nach einem der vorhergehenden Ansprüche, **dadurch gekennzeichnet, daß** der wenigstens eine erste und wenigstens eine zweite Schwenkriegel (22, 24) bzw. die beiden Schwenkriegel des Paares mittels Treibstange, Bowdenzug oder dgl. mechanisch betätigbar und/oder elektromechanisch betätigbar sind.

6. Türschloßanordnung (10) nach einem der vorhergehenden Ansprüche, **dadurch gekennzeichnet, daß** der wenigstens eine erste Schwenkiegel (22) in seine Verriegelungsstellung federvorgespannt ist.

7. Türschloßanordnung (10) nach einem der vorhergehenden Ansprüche, **gekennzeichnet durch** eine lösbare Feststelleinrichtung für den wenigstens einen ersten Schwenkriegel (22) in seiner Verriegelungsstellung.

## Claims

1. A door lock arrangement (10), preferably an espagnolette lock arrangement, having at least one first swivel bolt (22) which may be arranged on the door leaf (62) and which is movable between a release position and locking position involving engagement in a first locking opening (46) in a striking element (32) of the door lock arrangement (10) and having at least one second swivel bolt (24) which may be arranged on the door leaf (62), wherein the at least one first swivel bolt (22) and the at least one second swivel bolt (24) are mounted as a pair of swivel bolts in a supplementary lock (14, 16) and may be actuated from the locking position into the release position by means of a door handle or the like mounted on a main lock of the door lock arrangement and/or a lock, preferably a cylinder lock, arranged in the main lock (12, 112), wherein the first swivel bolt (22) moves automatically out of a release position into a locking position when the door leaf (62) is pulled or pushed to and the second swivel bolt (24) moves out of the release position into the locking position on actuation of a door handle or the like and/or a lock, preferably a cylinder lock, arranged on the door leaf (62) for engagement in a second locking opening (46) in the striking element (32) of the door lock arrangement (10), and wherein the second swivel bolt (24) and/or the second locking opening (46) is provided with a tightening bevel (30) for mutual tightening of door leaf (62) and door frame (48) on transfer of the second swivel bolt (24) into its locking position.

2. A door lock arrangement (10) according to claim 1, **characterised in that** the two locking openings (46) for the pair of swivel bolts (22, 24) are formed on a common striking element, preferably striking plate (32), on the door frame side and optionally merge together.

3. A door lock arrangement (10) according to claim 2, **characterised in that** the swivel bolts (22, 24) of the pair take the form of bolt hooks for engaging behind the striking element (32), wherein the free ends thereof point away from one another or extend towards one another in their locking positions.

4. A door lock arrangement (10) according to any one of the preceding claims, **characterised in that** the two swivel bolts (22, 24) of the pair are mounted in a common bolt housing (20).

5. A door lock arrangement (10) according to any one of the preceding claims, **characterised in that** the at least one first and at least one second swivel bolt (22, 24) or the two swivel bolts of the pair may be mechanically actuated by means of a connecting rod, Bowden cable or the like and/or electromechanically actuated.

6. A door lock arrangement (10) according to any one of the preceding claims, **characterised in that** the at least one first swivel bolt (22) is spring-pretensioned into its locking position.

7. A door lock arrangement (10) according to any one of the preceding claims, **characterised by** a releasable snib device for holding the at least one first swivel bolt (22) in its locking position.

## Revendications

1. Système de serrure de porte (10), de préférence système de serrure à crémone, comprenant au moins un premier verrou pivotant (22) pouvant être disposé sur le battant (62), lequel verrou est mobile entre une position de libération et une position de verrouillage en prise dans une première ouverture de verrouillage (46) d'une partie de fermeture (32) du système de serrure de porte (10) et comprenant au moins un second verrou pivotant (24) pouvant être disposé sur le battant (62), le au moins un premier verrou pivotant (22) et le au moins un second verrou pivotant (24) étant logés en tant que paire de verrous pivotants dans une serrure additionnelle (14, 16) et pouvant être actionnés de la position de verrouillage à la position de libération par une poignée de porte logée sur une serrure principale du système de serrure de porte ou similaire et/ou une serrure disposée dans la serrure principale (12, 112), de préférence une serrure à pompe,
le premier verrou pivotant (22), lorsque le battant (62) est fermé par traction ou poussée, se déplaçant automatiquement de la position de libération à la position de verrouillage et le second verrou pivotant (24), à l'actionnement d'une poignée de porte disposée sur le battant (62) ou similaire et/ou d'une serrure, de préférence une serrure à pompe, se déplaçant d'une position de libération à une position de verrouillage pour se mettre en prise dans une seconde ouverture de verrouillage (46) de la partie de fermeture (32) du système de serrure de porte (10), et le second verrou pivotant (24) et/ou la seconde ouverture de verrouillage (46) étant pourvus d'un chanfrein de serrage (30) pour serrer mutuellement le battant (62) et le châssis de porte (45) lorsque le second verrou de pivotement (24) passe dans sa position de verrouillage.

2. Système de serrure de porte (10) selon la revendication 1, **caractérisé en ce que** les deux ouvertures de verrouillage (46) pour la paire de verrous pivotants (22, 24) sont formées sur une partie de fermeture commune côté châssis de la porte, de préférence une nappe de pêne (32), et se confondent éventuellement.

3. Système de serrure de porte (10) selon la revendication 2, **caractérisé en ce que** les verrous pivotants (22, 24) de la paire sont formés comme des crochets de verrou destinés à mettre en prise l'arrière de la partie de fermeture (32), leurs extrémités libres s'écartant l'une de l'autre ou se dirigeant l'une vers l'autre dans leurs positions de verrouillage.

4. Système de serrure de porte (10) selon l'une quelconque des revendications précédentes, **caractérisé en ce que** les deux verrous pivotants (22, 24) de la paire sont logés dans un boîtier de verrou (20) commun.

5. Système de serrure de porte (10) selon l'une quelconque des revendications précédentes, **caractérisé en ce que** l'un des premiers et l'un des seconds verrous pivotants (22, 24) et/ou les deux verrous pivotants de la paire peuvent être actionnés mécaniquement et/ou peuvent être actionnés électromécaniquement au moyen d'une crémone, d'un câble Bowden ou similaire.

6. Système de serrure de porte (10) selon l'une quelconque des revendications précédentes, **caractérisé en ce que** l'un des premiers verrous pivotants (22) est précontraint par un ressort dans sa position de verrouillage.

7. Système de serrure de porte (10) selon l'une quelconque des revendications précédentes, **caractérisé par** un dispositif de fixation amovible pour l'un des premiers verrous pivotants (22) dans sa position de verrouillage.
